# FASCICULE DE BREVET EUROPEEN

(11) **EP 0 210 115 B1**
(45) Date de publication et mention de la délivrance du brevet: **08.03.1989**
(21) Numéro de dépôt: 86420200.7
(22) Date de dépôt: 21.07.1986
(51) Int. Cl.: F27B 9/06

(54) **Dispositif de chauffage de soles de fours industriels pour traitement de solides**
Vorrichtung zum Beheizen der Herde industrieller Ofen zur Behandlung fester Stoffe
Industrial furnace hearth heating device for treatment of solids

(30) Priorité: 24.07.1985 FR 8511745
(43) Date de publication de la demande: 28.01.1987
(73) Titulaire: COMURHEX Société pour la Conversion de l'Uranium en Métal et Hexafluorure, F-92400 Courbevoie (FR)
(72) Inventeur: Rutten, Georges, F-11590 Cuxac D'Aude (FR); de Richaud, François, F-11100 Narbonne (FR)
(74) Mandataire: Séraphin, Léon

(56) Documents cités:
- FR-A- 418 693
- GB-A- 528 857
- US-A- 1 671 794

## Description

### DOMAINE TECHNIQUE

La présente invention est relative à un dispositif de chauffage de soles de fours industriels par des résistances électriques. Le terme de sole désigne aussi bien les soles fixes des différents types de fours, comme les fours à chambres, les fours tunnels ... que les plateaux chauffants des fours à plateaux.

Sur ces soles circulent, à l'aide de moyens appropriés, les produits solides devant subir un traitement thermique: séchage, calcination, décomposition ou autres réactions.

### ETAT DE LA TECHNIQUE

Dans les fours à sole fixe, différents modes de chauffage sont utilisés dont le chauffage électrique. Ce dernier est généralement fait par des résistances qui, soit rayonnent directement dans l'atmosphère du four, soit peuvent être noyées dans le réfractaire de la sole ou des parois. Un dispositif, comme mentionné dans la partie introductive de la revendication 1, est p.ex. décrit par GB-A 528 857 ou par US-A 1 671 794.

Les fours à plateaux sont habituellement chauffés soit par des gaz chauds introduits directement dans l'enceinte du four, soit par des fluides caloporteurs eau, vapeur, liquides organiques ou sels fondus, circulant à l'intérieur des plateaux; ces fluides étant choisis en fonction de la température à obtenir.

Ces dispositifs présentent un certain nombre d'inconvénients liés au type de moyen de chauffage:

### Les gaz chauds:

- nécessitent l'emploi d'un générateur qui, dans les cas simples, peut être un aérotherme, mais plus généralement une chaudière à combustible avec ses annexes (stockages) et ses propres problèmes liés à ses effluents gazeux,
- ne permettent pas de faire subir au produit traité un profil thermique prédéterminé,
- ne permettent pas de travailler en atmosphère contrôlée ni sous pression variable et réglée à l'avance,
- peuvent entraîner des poussières des produits traités.

### Les fluides caloporteurs:

- nécessitent aussi l'emploi d'un générateur de calories avec ses annexes et d'une infrastructure pour le transfert du fluide (pompes, réservoirs, tuyauteries, régulation...),
- présentent des risques liés à la nature chimique du fluide: incendie, corrosion,
- l'obtention de profils thermiques prédéterminés dans le four n'est guère plus aisée que dans le cas des gaz chauds.

### Les fours électriques:

Tels que décrits précédemment, sont généralement encombrants et lourds à construire. Par ailleurs, l'emploi de réfractaire empêche de les utiliser sous vide, en raison du dégazage important de ces matériaux.

### BUT DE L'INVENTION

La présente invention a pour but de supprimer les inconvénients dus à l'emploi des gaz chauds et des fluides caloporteurs; notamment dans le cas des fluides organiques, on pourra s'affranchir de leur température limite d'emploi (environ 350_{°}C), sans avoir recours à l'utilisation de sels fondus.

Par ailleurs, l'invention, utilisant l'énergie électrique, présente les avantages liés à son emploi: propreté, sécurité, souplesse d'emploi, facilité de mise en oeuvre et de régulation, amélioration des rendements, température atteinte limitée seulement par la qualité des résistances électriques utilisées. Elle n'en présente pas par ailleurs les inconvénients comme l'emploi de réfractaires, et permet d'obtenir des installations plus légères, donc moins coûteuses et ayant moins d'inertie thermique.

### DESCRIPTION DE L'INVENTION

L'invention est un dispositif de chauffage de sole métallique de four industriel par résistances électriques intégrées de type blindées, disposées en dessous de ladite sole et sans contact avec elle, caractérisé en ce que lesdites résistances sont placées sur la face supérieure d'une tôle de métal réfractaire faisant réflecteur dont l'autre face est revêtue d'une couche de matériau isolant, le tout étant posé sur une plaque support.

Le dispositif de chauffage est intégré à la sole du four industriel. La sole est elle-même en matériau résistant et conducteur de la chaleur, de préférence il s'agit d'une plaque d'acier sur laquelle circule le produit solide à traiter.

Les résistances sont placées sur une tôle brillante en métal réfractaire faisant réflecteur dont l'autre face est revêtue d'un matériau isolant, le tout étant posé sur une plaque support.

Cette disposition utilisant principalement le chauffage par rayonnement, conduit à une distribution homogène de la température et à éviter les points chauds; elle est aidée en cela par la présence d'un diffuseur constitué par la sole elle-même. L'absence de réfractaire favorise le contrôle rigoureux des profils de montée en température et diminue l'inertie thermique.

La plaque support et la sole peuvent être rendues solidaires par un feuillard de dilatation périphérique fixé à ces deux pièces. Il est possible de maintenir l'ensemble plus rigide soit par des entretoises entre la plaque support et la sole, soit par des surépaisseurs judicieusement disposées.

De cette façon, les résistances sont confinées dans un boîtier entièrement clos et étanche ce qui présente l'avantage de les isoler d'une pollution et/ou corrosion dues à l'atmosphère du four ou autres produits traités.

Dans le cas où le four est sous une pression différente de la pression atmosphérique, un tube d'équilibrage peut relier l'intérieur de ce boîtier à l'atmosphère du four soit directement, soit par l'intermédiaire de filtres ou pièges, soit encore en étant branché sur les conduites d'amenée de pression.

Bien entendu, on peut disposer les résistances selon une densité en rapport avec la puissance surfacique, uniforme ou non, dont on a besoin pour le produit à traiter. Par ailleurs, les résistances peuvent être aménagées en plusieurs zones de chauffage, chacune d'elles ayant ses propres alimentation électrique et régulation de température; ceci permet de réaliser toute sorte de profils prédéterminés de température, donc de conduire les réactions de façon très rigoureuse et aussi de compenser les effets de la dilatation qui déformerait la sole.

La figure 1 représente une sole chauffée par le dispositif selon l'invention.

On y voit la sole chauffée (1) par les résistances blindées (2), munies de leur couple de sécurité (3), le réflecteur métallique (4) avec sa couche isolante (5) et la plaque support (6). Le feuillard de dilatation joignant la sole et la plaque support figure en (7) et le tube d'équilibrage entre le boîtier ainsi formé et l'atmosphère du four en (8). En (9) sont représentés, par zone de chauffage, les couples de régulation (ici 2 zones).

La construction de fours à plateaux comprenant, comme moyen de chauffage, des plateaux chauffants selon l'invention est particulièrement avantageuse.

### Exemptes:

Un four d'essai industriel à plateaux chauffants a été construit, les plateaux étant conçus selon l'invention.

Le four, pouvant fonctionner sous atmosphère contrôlée, est constitué d'une enceinte étanche classique en forme de cloche à l'intérieur de laquelle les plateaux sont superposés et suffisamment espacés les uns des autres pour laisser au produit à traiter la place de circuler de l'un au suivant.

Chacun des plateaux de diamètre environ 1,7 m a une épaisseur totale de 5 cm, la sole et la plaque support ont la même épaisseur et la distance séparant la sole des résistances est d'environ 2 cm.

Les résistances électriques de type blindées sont disposées en 3 zones de chauffages concentriques.

Trois entretoises concentriques sont d'une part soudées à la plaque support et d'autre part fixées à la sole par un dispositif à baïonnettes. Un feuillard de dilatation relie la sole et la plaque support par leur périphérie. Un tube d'équilibrage de pression débouche à l'intérieur du boîtier ainsi constitué.

Les résistances sont capables de fournir une température maximum de travail sur la sole de 450_{°}C. La puissance installée est, selon les plateaux, de 22 ou 28 kW, soit 0,9 à 1,2 W/cm² selon les zones de chauffage. Chacune de ces zones est pilotée par une régulation de température qui comporte en outre:
- une alarme de sécurité de température maximum autorisée sur les résistances,
- une alarme de température maximum de travail sur la sole,
- un programmateur de montée en température.

Ces dispositifs non indispensables à l'invention ne sont pas non plus limitatifs.

Suite à des essais de chauffage à vide, les déformations des plateaux ont été mesurées de façon à s'assurer qu'elles correspondent aux spécifications nécessaires à la construction du four: la déformation maximum admissible de la sole entre la température ambiante et la température maximum d'utilisation, est mesurée par rapport à un plan de référence et doit être inférieure à 10 mm.

Les résultats suivants ont été obtenus après plusieurs cycles successifs de chauffage et de refroidissement:

A titre d'essai, ce four a servi à décomposer du nitrate d'uranyle hexahydraté en deux étapes (déshydratation et dénitration) et sous pression réduite; le produit final obtenu (trioxyde d'uranium) doit répondre à des caractéristiques physiques précises liées en partie à l'eau et à l'azote résiduaires et dépendantes des régimes thermiques subis.

Plusieurs profils thermiques ont été essayés par réglage des différentes zones de chauffage de chaque plateau, la température finale ayant toujours été maintenue à 400_{°}C.

Le tableau suivant donne les teneurs en eau et azote résiduelles:

On voit que les teneurs en azote diminue régulièrement ce qui a été obtenu en accélérant la montée en température du produit, et en augmentant le temps de séjour aux températures élevées.

Ces résultats, non limitatifs, montrent que le dispositif permet de traiter avec de très bons rendements les problèmes de séchage, décomposition, transformation ou autres réactions à condition d'adapter les conditions opératoires au problème traité, ce qui est particulièrement aisé avec le dispositif.

## Revendications

1. Dispositif de chauffage de sole (1) métallique de four industriel par résistances (2) électriques intégrées de type blindées, disposées en dessous de ladite sole, et sans contact avec elle, caractérisé en ce que lesdites résistances (2) sont placées sur la face supérieure d'une tôle (4) de métal réfractaire faisant réflecteur dont l'autre face est revêtue d'une couche (5) de matériau isolant, le tout étant posé sur une plaque support (6).

2. Dispositif, selon revendication 1, caractérisé en ce que la sole (1) et la plaque support (6) sont reliées par un feuillard (7) de dilatation fixé à leur périphérie, formant boîtier de façon à isoler les résistances (2) de l'atmosphère du four.

3. Dispositif, selon revendication 2, caractérisé en ce qu'il comprend un système d'équilibrage de pression entre le boîtier étanche et l'atmosphère du four.

4. Dispositif, selon revendication 1, caractérisé en ce que les résistances (2) sont alimentées électriquement par zones, chacune d'elles étant régulée en température de façon soit à respecter un profil précis de température, soit à compenser des déformations de la sole.

5. Four à plateaux comprenant un dispositif de chauffage selon l'une quelconque des revendications 1 à 4.

## Patentansprüche

1. Vorrichtung zum Beheizen eines metallischen Herdes (1) eines Industrieofens durch integrierte elektrische Widerstände (2) von verkapseltem Typ, die unterhalb des Herdes und ohne Kontakt mit ihm angeordnet sind, dadurch gekennzeichnet, daß die Widerstände (2) auf der oberen Seite eines einen Reflektor bildenden Blechs (4) aus feuerfestem Metall angeordnet sind, dessen andere Seite mit einer Schicht (5) aus Isoliermaterial überzogen ist, und das Ganze auf einer Trägerplatte (6) ruht.

2. Vorrichtung nach Anspruch 1, dadurch gekennzeichnet, daß der Herd (1) und die Trägerplatte (6) durch ein an deren Umfang befestigtes Ausdehnungs-Bandmaterial (7) verbunden sind, das ein Gehäuse zur Isolation der Widerstände (2) gegenüber der Atmosphäre des Ofens bildet.

3. Vorrichtung nach Anspruch 2, dadurch gekennzeichnet, daß sie ein Druckausgleichssystem zwischen dem dichten Gehäuse und der Atmosphäre des Ofens aufweist.

4. Vorrichtung nach Anspruch 1, dadurch gekennzeichnet, daß die Widerstände (2) elektrisch in Zonen gespeist werden, deren jede in ihrer Temperatur derart reguliert wird, daß ein genaues Temperaturprofil eingehalten wird oder die Verformungen des Herdes kompensiert werden.

5. Plattenofen, der eine Beheizungsvorrichtung nach irgendeinem der Ansprüche 1 bis 4 aufweist.

## Claims

1. Apparatus for heating the metal hearth plate (1) of an industrial furnace by integrated electrical resistors (2) of armoured type, which are disposed below said hearth plate, and without contact therewith, characterised in that said resistors (2) are placed on the upper face of a sheet (4) of refractory metal forming a reflector, the other face of which is covered with a layer (5) of insulating material, the whole being placed on a support plate (6).

2. Apparatus according to claim 1 characterised in that the hearth plate (1) and the support plate (6) are connected by an expansion hoop member (7) which is fixed to their periphery, forming a casing so as to isolate the resistors (2) from the atmosphere in the furnace.

3. Apparatus according to claim 2 characterised in that it comprises a system for balancing pressure as between the sealed casing and the atmosphere in the furnace.

4. Apparatus according to claim 1 characterised in that the resistors (2) are supplied with electrical power in zones, each thereof being regulated in respect of temperature so as to comply with a precise temperature profile or to compensate for deformations of the hearth plate.

5. Plate-type furnace comprising a heating apparatus according to any one of claims 1 to 4.
